# EUROPÄISCHE PATENTSCHRIFT

(11) **EP 0 187 351 B1**
(45) Veröffentlichungstag und Bekanntmachung des Hinweises auf die Patenterteilung: **15.03.1989**
(21) Anmeldenummer: 85116338.6
(22) Anmeldetag: 20.12.1985
(51) Int. Cl.: B65H 3/22, B65B 43/30

(54) **Vorrichtung zum Erfassen einzelner flachliegender, vorzugsweise aus Kunststoff hergestellter Gewebeteile**
Device for picking up single spread out fabrics, preferably plastic fabrics
Dispositif à saisir des éléments individuels d'un tissu, dépliés et de préférence fabriqués en plastique

(30) Priorität: 04.01.1985 DE 3500140
(43) Veröffentlichungstag der Anmeldung: 16.07.1986
(73) Patentinhaber: Librawerk Pelz & Nagel GmbH & Co. KG,i.K., 38104 Braunschweig (DE)
(72) Erfinder: Klebe, Karlheinz, D-3300 Braunschweig (DE); Hauptstein, Friedrich, D-3174 Meine (DE)
(74) Vertreter: Döring, Rudolf

(56) Entgegenhaltungen:
- DD-C- 104 272
- DE-A- 2 160 437
- DE-A- 3 319 901
- FR-A- 1 348 799

## Beschreibung

Die Erfindung betrifft eine Vorrichtung zum Erfassen flachliegender, vorzugsweise aus Kunststoff hergestellter Gewebeteile oder Gewebesäcke, zum An- oder Abheben von einem Stapel, bei der wenigstens zwei auf den Stapel andrückbare und in das oberste Gewebeteil oder den obersten Gewebesack eingreifende Bürsten aufeinander zu und voneinander weg bewegbar an einer Hub- und Schwenkeinrichtung gehalten sind, wobei die Bürsten Stahlborsten aufweisen, die wenigstens im Bereich ihrer freien Enden in Eingriffsrichtung geneigt verlaufen.

Es sind Vorrichtungen der genannten Art bekannt (DD-C-104272), bei denen an schwenkbaren Greiferbacken angeordnete Nadelkissen mit Hilfe eines sehr komplizierten Mechanismus in die Eingriffs- und Spreizstellung überführbar sind, in welcher sie das jeweils ergriffene Gewebeelement zum Abheben von dem Stapel sicher halten. Das jeweils von dem Stapel mit der bekannten Vorrichtung abgehobene Gewebestück muß für die Weiterverarbeitung von Hand von den Nadeln des Nadelkissens abgenommen werden.

Bei einer anderen bekannten Vorrichtung (FR-A-1 348 799) sind statt der eingangs genannten Bürsten eine Reihe gegeneinander verschiebbarer paralleler Leisten an der Unterseite eines heb-und senkbar gehaltenen Gehäuses angeordnet, die wechselweise gegeneinander längs verschiebbar und gleichzeitig heb- und senkbar geführt sind, so daß sie bei ihrer Auflage auf einem Gewebeteil mit ihren gegensinnig geneigten und dem Gewebeteil zugekehrten angeformten Spitzen in das Gewebeteil eingreifen. Für die Verschiebung der parallel zueinander angeordneten Leisten sind wiederum relativ große mechanische Aufwendungen erforderlich. Um die ergriffenen und an einen anderen Ort geförderten einzelnen Gewebestücke von der Vorrichtung abzunehmen, sind wiederum besondere Maßnahmen erforderlich, da die Rückführung der mit den Spitzen ausgerüsteten Leisten in ihre Ausgangsstellung eine Freigabe der Gewebestücke nicht sicherstellen können.

Der Erfindung liegt die Aufgabe zugrunde, die einleitend genannte Vorrichtung so auszubilden, daß mit nur wenigen bewegbaren Hebeln sowohl das sichere Ergreifen des jeweils im Stapel obersten Gewebestückes oder Gewebesackes als auch das vollständige Freigeben des ergriffenen Teiles nach der Überführung an einen vorbestimmten Ablageort gewährleistet wird.

Zur Lösung vorstehender Aufgabe sind die Bürsten der einleitend beschriebenen Vorrichtung an den freien Enden von im Abstand gehaltenen sowie mit einem Schwenkantrieb verbundenen Schwenkhebeln angeordnet und die freien Enden der Schwenkhebel mit den Bürsten zur Freigabe des jeweils erfaßten Gewebeteiles oder Gewebesackes bis über ihre Ausgangsstellung zum Erfassen des Gewebeteiles oder Gewebesackes hinaus in eine stärker angenäherte Position überführbar.

Durch die vorgenannte Ausbildung wird bei Überführung der Bürsten in die Freigabestellung nicht nur der zwischen den zusammenwirkenden Bürsten befindliche Bereich des Gewebes entspannt, sondern durch die Tendenz der Bürsten, den zwischen ihnen befindlichen Gewebeteil zusammenzuschieben, die Haftwirkung zwischen dem Gewebeteil und den Bürsten aufgehoben, so daß das Gewebeteil allein aufgrund der eigenen Schwerkraft von den Bürsten freikommt und selbsttätig an dem neuen Bestimmungsort abgelegt wird.

Eine konstruktiv besonders einfache Ausführung ergibt sich, wenn die Schwenkhebel als doppelarmige Hebel ausgebildet und an einer höhenbeweglichen Traverse drehbar gelagert sind und wenn die den Bürsten abgekehrten Enden der Hebel über einen telkeskopartig wirkenden Schwenkantrieb miteinander verbunden sind. Als Schwenkantrieb kann dabei eine Kolbenzylinderanordnung vorgesehen sein.

Der vorgenannte Antrieb für die Schwenkhebel ermöglicht ohne Schwierigkeiten die bereits genannte Überführung der Bürsten zur Freigabe des Gewebeteiles in eine Position, in der sie über ihre Ausgangsstellung beim Ergreifen des Gewebeteiles hinaus zusammengefahren werden können. Dabei kann zweckmäßigerweise den Schwenkhebeln eine Fedrungsanordnung, zugeordnet sein, welche die Schwenkhebel aus der Position zur Freigabe des erfaßten Gewebeteiles oder Gewebesackes in die Ausgangsposition zum Erfassen des Gewebeteiles oder Gewebesackes zu überführen sucht.

Die beschriebene Vorrichtung ist nicht nur für das Erfassen` und Abheben von Gewebeteilen bzw. -säcken geeignet, sondern sie kann gemäß dem Anspruch 5 auch zum. Öffnen von Sackmündungen verwendet werden. Zum Öffnen der Sackmündungen ist es nicht erforderlich, daß die beiden in die gegenüberliegenden Gewebewandungen eingreifenden Vorrichtungen eine Bewegung senkrecht zur Ebene der Gewebewandungen ausführen, sondern es genügt, wenn nur ein Bürstenpaar diese Bewegung vollzieht und das andere Bürstenpaar in seiner Position gehalten wird.

Die Zeichnung gibt ein Ausführungsbeispiel der Erfindung in schematischer Darstellung wieder.

Es zeigen :
Fig. 1 eine Vorrichtung gemäß der Erfindung, mit der Gewebeteile oder -säcke von einem Stapel auf einen Ablagetisch überführbar sind, in Frontansicht,
Fig. 2 die Vorrichtung nach Fig. 1 mit Blick in Richtung des Pfeiles A,
Fig. 3 in vergrößerter Darstellung eine Einzelheit der Fig. 1, nämlich die Seitenansicht der eigentlichen Greiferanordnung in ihrer Ausgangsstellung,
Fig. 4 die Anordnung nach Fig.3 in der Greifsteilung,
Fig. 5 die Anordnung nach Fig. 3 in der Freigabestellung.

In dem dargestellten Beispiel der Fig. 1 und 2 ist an einem Träger 11 eine in dessen Längsrichtung verfahrbare Hubeinrichtung 12 gehalten, die an ihrem freien, dem Träger 11 abgekehrten Ende gemäß Fig. 2 mit einem Tragbalken 13 verbunden ist, der seinerseits an den Enden jeweils mit einer insgesamt mit 14 bezeichneten gleichartigen Greifvorrichtung ausgerüstet ist.

In dem Beispiel ist die Hubeinrichtung 12 als Kolbenzylinderanordnung ausgeführt, deren Kolbenstange mit dem Tragbalken 13 verbunden ist. In der Fig. 1 ist die in Richtung des Doppelpfeiles 17 an dem Tragbalken 11 befestigte Hubeinrichtung 12 mit den zugeordneten Greifvorrichtungen 14 in ausgezogenen Linien oberhalb eines Stapels 8 wiedergegeben und in gestrichelten Linien in einer Position oberhalb eines Ablegetisches 16 dargestellt. Die Greifvorrichtungen 14 sind in dem wiedergegebenen Beispiel jeweils mit zwei gegeneinander hin- und herbewegbaren Bürsten 18 und 19 ausgerüstet, deren Ausbildung und Betätigung im einzelnen noch in Verbindung mit den Fig. 3 bis 5 beschrieben wird.

Im linken Teil der Fig. 1 ist erkennbar, daß die Bürsten 18 und 19 das oberste Gewebeteil 8a oder den obersten Gewebesack von dem Stapel 8 ergriffen und abgehoben haben, um ihn in die im rechten Teil der Fig. 1 wiedergegebene Stellung oberhalb des Ablegetisches 16 zu überführen.

Die Ausbildung der Greifvorrichtungen ergibt sich aus den Fig. 3 bis 5. In diesen Figuren sind die Greifvorrichtungen 14 ohne eine äußere Umkleidung wiedergegeben, um die Funktionsfähigkeit besser zu erläutern.

Man erkennt, daß die Bürsten 18 und 19 an den unteren freien Enden der Schwenkhebel 20 befestigt sind, die als doppelarmige Hebel ausgebildet und über Schwenkachsen 22 bzw. 23 an einer Traverse 21 gehalten sowie an ihren den Bürsten 18 und 19 abgekehrten Enden über einen teleskopartig wirkenden Schwenkantrieb 24 miteinander verbunden sind. Der teleskopartig wirkende Schwenkantrieb 24 greift über Anlenkstellen an den oberen Enden der doppelarmigen Schwenkhebel 20 an und ist in dem dargestellten Beispiel als beidseitig beaufschlagbare Kolbenzylinderanordnung ausgebildet. Bei Betätigung der Kolbenzylinderanordnung werden die Bürsten 18 und 19 aufeinander zu oder voneinander weg bewegt, um die in den Fig. 4 und 5 wiedergegebenen Stellungen zu erreichen.

Wenn die Schwenkachsen 22 und 23 für die doppelarmigen Schwenkhebel 20 nicht in ortsfest gehaltenen Tragteilen, beispielsweise einer Umkleidung der Greifanordnungen 14 gelagert sind, muß zur Erzielung der Bewegungssymmetrie der beiden Bürsten 18 und 19 bei Betätigung des Schwenkantriebes 24 ein zusätzlicher Diagonallenker 25 vorgesehen sein, welcher an den doppelarmigen Schwenkhebeln 20 angelenkt ist.

Die in den Fig. 1 bis 5 wiedergegebenen Bürsten 18 und 19 sind als ebene Bürsten mit Stahlborsten 26 ausgebildet, d. h. ihre Stahlborsten 26 enden in einer gemeinsamen Ebene. Die Figuren lassen erkennen, daß die Stahlborsten 26 der Bürste 18 mit ihren freien Enden in der einen Richtung und die Stahlborsten 26 der Bürste 19 mit ihren freien Enden in der entgegengesetzten Richtung geneigt verlaufen. Der geneigte Verlauf der freien Enden der Stahlborsten 26 entspricht dabei der Eingriffsrichtung der Bürsten 18 bzw. 19 in das zu erfassende flachliegende Gewebeteil bzw. den Gewebesack 8a.

Um einen Verschleiß der Bürsten 18, 19 zu verhindern, können die Stahlborsten 26 an ihren freien Enden gehärtete und geschliffene Spitzen aufweisen. Die Bürsten 18, 19 sind austauschbar an den ihnen zugeordneten Schwenkhebeln 20 gehalten, damit sie ausgewechselt und bei Verschleiß ersetzt werden können. Auf diese Weise besteht die Möglichkeit, Bürsten 18, 19 mit Stahlborsten 26 unterschiedlichen Abstandes und unterschiedlicher Steifigkeit zu verwenden, je nach Struktur des durch die Bürsten 18, 19 zu erfassenden Gewebeteiles bzw. Gewebesackes. Zum Erfassen von Kunststoff-Gewebesäcken haben sich Bürsten bewährt, deren Stahlborsten so eng angeordnet sind, daß mindestens auf 4 mm² eine Stahlborste vorgesehen ist und die Bürste eine Abmessung aufweist von mindestens 4 cm², so daß an einer Angriffsstelle der Bürste mehr als 100 Borsten zum Eingriff in die Gewebeoberfläche kommen.

Zum Erfassen eines flachliegenden Gewebeteiles, welches in den Fig. 3 und 4 wiederum mit 8a bezeichnet ist, werden die Bürsten 18 und 19 in der Position gemäß Fig. 3 auf das Gewebeteil 8a abgesenkt und bei gleichzeitigem Andruck auf das Gewebeteil 8a durch Betätigung der Kolbenzylinderanordnung 24 in die in Fig. 4 wiedergegebene. Stellung überführt. Hierdurch erfolgt eine Straffung des zwischen den Bürsten 18 und 19 befindlichen Abschnittes des Gewebeteiles 8a und ein kraftschlüssiges Erfassen des Gewebeteiles durch die Stahlborsten 26 der Bürsten 18 und 19. In dieser Stellung gemäß Fig. 4 kann das Gewebeteil 8a von seiner Unterlage, beispielsweise von dem in Fig. 1 wiedergegebenen Stapel 8, abgehoben und auf den Ablagetisch 16 überführt werden. Zum Ablegen des Gewebeteiles 8a erfolgt eine Überführung der Bürsten 18 und 19 mittels der Kolbenzylinderanordnung 24 in die in Fig. 5 wiedergegebene Position. Dadurch, daß die Bürsten 18 und 19 gegeneinander bewegt werden, kommen die Stahlborsten 26 der Bürsten 18 und 19 außer Eingriff mit der Oberfläche des Gewebeteiles 8a, so daß das Gewebeteil 8a von den Stahlborsten 26 der Bürsten 18 und 19 freikommt und abgelegt werden kann. Die Fig. 5 zeigt, daß zur Freigabe des Gewebeteiles die Bürsten 18 und 19 in eine stärker angenäherte Position überführt werden, als dies gemäß Fig. 6 beim Erfassen des Gewebeteiles 8a der Fall ist. In der Position der Bürsten 18 und 19 gemäß Fig. 5 gelangt das Gewebeteil 8a allein aufgrund der Schwerkraft außer Einwirkung mit den Stahlborsten 26 der vorgenannten Bürsten 18, 19, so daß irgendwelche Manipulationen für die Freigabe des Gewebeteiles 8a nicht erforderlich sind.

Um eine Rückstellung der doppelarmigen Schwenkhebel 20 bzw. der Bürsten 18 und 19 von der Position gemäß Fig. 5 in die Ausgangsstellung gemäß Fig. 3 auch ohne eine komplizierte Steuerung zu erreichen, ist in dem Ausführungsbeispiel der Fig. 3 bis 5 an der Traverse 21 eine Federungsanordnung 27 vorgesehen, die bei Freigabe der Kolbenzylinderanordnung 24 in der Position gemäß Fig. 5 durch die in dieser Position gespannte Feder 27a und den unter der Wirkung dieser Feder stehenden Rückführbolzen 27b auf den in den Figuren 3 bis 5 rechten doppelarmigen Schwenkhebel 20 einwirkt und diesen in die in Fig. 3 dargestellte Position rückschwenkt.

Vorrichtungen der in den Fig. 1 bis 5 wiedergegebenen Ausbildung haben sich in Dauerversuchen zur Vereinzelung von Gewebesäcken durch Abheben des jeweils obersten Sackes eines Stapels bereits außerordentlich bewährt.

Wie aus den Fig. 1 bis 5 hervorgeht, ist es zweckmäßig, bei der Erfassung größerer Gewebeteile bzw. von Säcken die Bürsten 18, 19 jeweils im Bereich der Ecken des zu erfassenden Gewebeteiles oder Gewebesackes 8a zum Eingriff in das Gewebeteil vorzusehen. Hierdurch wird eine Straffung des gesamten Gewebeteiles bzw. Gewebesackes 8a erreicht, so daß dieser in die jeweils gewünschte Stellung mittels der beschriebenen Einrichtung überführt werden kann.

Die beschriebenen Anordnungen gemäß den Fig. 1 bis 5 sind nicht nur zum Anheben und Vereinzeln von Gewebeteilen bzw. Gewebesäcken geeignet, sondern sie können auch zum Öffnen von Sackmündungen vorgesehen sein. Hierzu sind zwei Anordnungen gemäß den Fig. 1 bis 5 mit je zwei gegeneinander hin- und herbewegbaren Bürsten 18 und 19 vorgesehen, die die Gewebewandungen des im flachliegenden Zustand befindlichen Sackes in Richtung senkrecht zu ihrer Ebene bewegen und damit voneinander entfernen, so daß eine entsprechende Öffnung des Sackes an dessen Mündung erreicht wird. Dabei.genügt es, wenn nur ein Bürstenpaar 18, 19 über eine entsprechende Hubeinrichtung bewegt wird, während das andere Bürstenpaar lediglich zur Erzielung des Eingriffes gegeneinander hin- und herbewegbar gehalten wird.

## Patentansprüche

1. Vorrichtung zum Erfassen einzelner flachliegender, vorzugsweise aus Kunststoff hergestellter Gewebeteile oder Gewebesäcke, zum An- oder Abheben von einem Stapel (8), bei der wenigstens zwei auf den Stapel andrückbare und in das oberste Gewebeteil (8a) oder den obersten Gewebesack eingreifende Bürsten (18, 19) aufeinander zu und voneinander weg bewegbar an einer Hub-und Schwenkeinrichtung (12) gehalten sind, wobei die Bürsten Stahlborsten (26) aufweisen, die wenigstens im Bereich ihrer freien Enden in Eingriffsrichtung geneigt verlaufen, dadurch gekennzeichnet, daß die Bürsten (18, 19) an den freien Enden von im Abstand gehaltenen sowie mit einem Schwenkantrieb (24) verbundenen Schwenkhebeln (20) angeordnet sind, und daß die freien Enden der Schwenkhebel (20) mit den Bürsten (18, 19) zur Freigabe des jeweils erfaßten Gewebeteiles (8a) oder Gewebesackes bis über ihre Ausgangsstellung zum Erfassen des Gewebeteiles oder Gewebesackes hinaus in eine stärker angenäherte Position überführbar sind.

2. Vorrichtung nach Anspruch 1, dadurch gekennzeichnet, daß die Schwenkhebel (20) als doppelarmige Hebel ausgebildet und an einer höhenbeweglichen Traverse (21) drehbar gelagert sind, und daß die den Bürsten (18, 19) abgekehrten Enden der Hebel (20) über einen teleskopartig wirkenden Schwenkantrieb (24) miteinander verbunden sind.

3. Vorrichtung nach Anspruch 1 und 2, dadurch gekennzeichnet, daß als Schwenkantrieb (24) eine Kolbenzylinderanordnung vorgesehen ist.

4. Vorrichtung nach einem der Ansprüche 1 bis 3, dadurch gekennzeichnet, daß den Schwenkhebeln (20) eine Federungsanordnung (27) zugeordnet ist, welche die Schwenkhebel (20) aus der Position zur Freigabe des erfaßten Gewebeteiles (8a) oder Gewebesackes in die Ausgangsposition zum Erfassen des Gewebeteiles oder Gewebesackes zu überführen sucht.

5. Vorrichtung nach einem der Ansprüche 1 bis 4, dadurch gekennzeichnet, daß diese zum Öffnen von Sackmündungen jeweils in einer Ausführung den einander gegenüberliegenden Gewebewandungen zugeordnet und senkrecht zur Ebene der Gewebewandungen gegeneinander bewegbar angeordnet sind.

## Claims

1. A device for picking up individual textile parts or textile bags, lying flat and preferably of plastics, for lifting or removing from a stack (8), in which at least two brushes (18, 19), which can be pressed against the stack and engaging in the uppermost textile part (8a) or the uppermost textile bag, are held so as to be movable towards and away from each other on a lifting and pivot arrangement (12), wherein the brushes have steel bristles (26), which extend inclinedly in the engagement direction at least in the region of their free ends, characterized in that the brushes (18, 19) are arranged at the free ends of pivot levers (20) which are held at a spacing and connected to a pivot drive (24), and in that the free ends of the pivot levers (20) with the brushes (18, 19) for the release of the actual picked-up textile part (8a) or textile bag can be transferred beyond its initial position for picking up the textile part or textile bag to a much closer position.

2. A device according to Claim 1, characterized in that the pivot levers (20) are constructed as double-armed levers and are pivoted at a vertically-movable bar (21) and in that the ends of the levers (20) remote from the brushes (18, 19) are connected together via a pivot drive (24) acting telescopically.

3. A device according to Claim 1 and 2, characterized in that a piston-and-cylinder arrangement is provided as the pivot drive (24).

4. A device according to any one of Claims 1 to 3, characterized in that a spring arrangement (27) is associated with the pivot levers (20), which tends to transfer the pivot levers (20) out of the position for the release of the picked-up textile part (8a) or textile bag into the initial position for picking up the textile part or textile bag.

5. A device according to any one of Claims 1 to 4, characterized in that for opening bag mouths two said devices are respectively associated with the opposite textile walls and are arranged to be opposedly movable at right angles to the plane of the textile walls.

## Revendications

1. Dispositif pour saisir des pièces de tissu individuelles ou des sacs en tissu individuels reposant à plat et de préférence fabriqués en matière plastique, en vue de les décoller ou de les soulever d'une pile (8), dans lequel au moins deux brosses (18, 19), pouvant être pressées sur la pile et pénétrant dans la pièce de tissu (8a) la plus haute ou dans le sac en tissu le plus haut, sont retenues sur un mécanisme (12) de levage et de pivotement avec faculté de mouvement en direction et à l'écart l'une de l'autre, ces brosses présentant des soies (26) en acier qui, au moins au voisinage de leurs extrémités libres, s'étendent avec inclinaison dans la direction de pénétration, caractérisé par le fait que les brosses (18, 19) sont disposées aux extrémités libres de leviers pivotants (20) maintenus à distance et reliés à un entraînement (24) en pivotement ; et par le fait que, en vue de libérer la pièce de tissu (8a) ou le sac en tissu respectivement saisi (e), les extrémités libres des leviers pivotants (20) peuvent être transférées avec les brosses (18, 19) jusqu'à une position plus fortement rapprochée, au-delà de leur position initiale destinée à saisir la pièce de tissu ou le sac en tissu.

2. Dispositif selon la revendication 1, caractérisé par le fait que les leviers pivotants (20) sont réalisés sous la forme de leviers à deux bras, et sont montés rotatifs sur une traverse (21) mobile en hauteur ; et par le fait que les extrémités des leviers (20) qui sont tournées à l'opposé des brosses (18, 19) sont reliées, les unes aux autres, par l'intermédiaire d'un entraînement (24) en pivotement agissant télescopiquement.

3. Dispositif selon les revendications 1 et 2, caractérisé par le fait qu'un vérin est prévu en tant qu'entraînement (24) en pivotement.

4. Dispositif selon l'une des revendications 1 à 3, caractérisé-par le fait qu'un groupe d'amortissement (27), associé aux leviers pivotants (20), a tendance à transférer ces leviers pivotants (20), de la position de libération de la pièce de tissu (8a) ou du sac en tissu saisi (e), à la position initiale de saisie de la pièce de tissu ou du sac en tissu.

5. Dispositif selon l'une des revendications 1 à 4, caractérisé par le fait que, pour procéder à l'ouverture de gueules de sacs,'ce dispositif est respectivement réalisé avec association aux parois en tissu mutuellement opposées, et est agencé avec faculté de mouvement réciproque, perpendiculairement au plan des parois en tissu.
